# FASCICULE DE BREVET EUROPEEN

(11) **EP 0 645 330 B1**
(45) Date de publication et mention de la délivrance du brevet: **04.02.1998**
(21) Numéro de dépôt: 94402118.7
(22) Date de dépôt: 23.09.1994
(51) Int. Cl.: B65H 3/46, B65H 3/12, B07C 1/02

(54) **Préhenseur d'objets plats et dispositif de dépilage équipé de ce préhenseur**
Greifvorrichtung für flache Gegenstände und Entstapelvorrichtung mit einer solchen Greifvorrichtung
Gripping device for flat objects and separating apparatus provided with such a gripping device

(30) Priorité: 27.09.1993 FR 9311458
(43) Date de publication de la demande: 29.03.1995
(73) Titulaire: ALCATEL ALSTHOM COMPAGNIE GENERALE D'ELECTRICITE, 75008 Paris (FR)
(72) Inventeur: Martin, Philippe, F-26000 Valence (FR); Teluob, Jean-Marc, F-07500 Guilherand (FR); Astier, Jean-Luc, F-26600 La Roche de Glun (FR)
(74) Mandataire: Fournier, Michel

(56) Documents cités:
- EP-A- 0 525 582
- DE-A- 1 904 705
- DE-B- 1 267 012
- GB-A- 1 263 292

## Description

La présente invention concerne un préhenseur d'objets plats. Elle vise également un dispositif de dépilage d'objets plats équipé de ce préhenseur.

Un dispositif de dépilage d'objets plats comprend quatre organes principaux :
- un magasin d'approvisionnement du courrier,
- un préhenseur de courrier,
- un séparateur de prises doubles,
- un dispositif de transfert ou évacuateur.

Le courrier est posé sur chant sur un tapis d'acheminement, adossé à une palette. Grâce à une motorisation du tapis et de la palette, le courrier avance vers le préhenseur. Le tapis débouche sur un brusque changement de niveau, appelé dans la suite chute, et le courrier aboutit alors dans un magasin d'approvisionnement situé entre le tapis d'acheminement et le préhenseur.

Le préhenseur comprend des zones de dépression devant lesquelles passe une courroie perforée.

Au sortir du préhenseur, le courrier passe devant la zone à dépression du séparateur de prises doubles, situé sur l'autre face du courrier. Cet organe retient les courriers qui seraient entraînés par friction par le courrier précédent, de façon à ne laisser partir qu'un seul courrier à la fois.

En sortie du séparateur de prises doubles, le courrier est pris en charge dans un dispositif de transfert ou évacuateur qui assure l'interface entre le dispositif de dépilage et un dispositif de tri.

On connaît déjà, par le brevet français FR-A-2 616 762 déposé le 18 Juin 1987 au nom de la Demanderesse, un dispositif préhenseur pourvu d'une ventouse, pour saisir le premier objet plat d'une pile de tels objets qui lui sont présentés et pour le mouvoir vers une position de sortie où l'objet plat saisi est relâché.

La ventouse décrite est une ventouse à soufflet faite d'un matériau tel que, lorsqu'elle se saisit du premier plat de la pile, elle se rétracte sous l'effet de la dépression et entraîne avec elle la surface de l'objet saisi. Ce dispositif préhenseur présente cependant l'inconvénient de ne permettre qu'un débit limité.

On connaît également par la demande de brevet français FR-A-2 679 540 déposée le 25 Juillet 1991 au nom de la Demanderesse, un organe préhenseur constitué d'une courroie perforée guidée et actionnée par poulies. Cet organe préhenseur comprend une chambre à faible dépression activée en permanence et prévue pour réaliser un prépositionnement des plis à dépiler, et une tête à dépression située à proximité d'un dispositif séparateur de prises doubles et d'un dispositif de transfert. Ce document enseigne également une mise en vitesse progressive du pli dépilé en deux étapes permettant de réduire la brutalité du dépilage, ce qui autorise le traitement des plis ouverts. Un organe de transfert et un organe séparateur de prises doubles comprenant des moyens de retenue sont disposés à proximité immédiate de l'organe préhenseur et il est prévu la mise en action des moyens de retenue au moment où le front avant d'un pli est pris en charge par l'organe de transfert.

Le brevet américain US-A-4357007 délivré le 2 Novembre 1982 divulgue un dispositif préhenseur comprenant deux équipements de succion disposés derrière une courroie perforée et deux détecteurs qui ont pour fonction d'activer la commande de l'un ou l'autre des équipements de succion en fonction de la position effective du premier pli en cours de dépilage.

Dans le cas d'un traitement de courriers très fins et faiblement rigides, il peut se poser le problème d'effets antagonistes développés d'une part par l'organe préhenseur, et d'autre part, par les moyens de retenue du séparateur de prises doubles. Ceci peut avoir pour conséquence de froisser un objet plat faiblement rigide. Il importe donc que les plis soient maintenus le plus longtemps possible dans leur cheminement devant le séparateur de prises doubles.

Le document DE-B-1 267 012 décrit un disposif de dépilage d'objet plats comprenant les caractéristiques du préambule de la revendication 1.

Le but de la présente invention est de résoudre ce problème en proposant un préhenseur d'objets plats qui assure un entraînement sans dommage de courriers ouverts ou faiblement rigides, ce préhenseur comprenant une courroie perforée entraînée par des moyens de motorisation et des moyens de saisie par dépression disposés à l'intérieur de ladite courroie, et une face de préhension sur laquelle transite ladite courroie en mouvement selon une direction de transfert, et des moyens de séparation de prises doubles étant disposés sensiblement en vis à vis d'un bord de sortie de ladite face de préhension.

Suivant l'invention, le préhenseur d'objets plats est caractérisé en ce que les moyens de saisie par dépression comprennent au moins deux têtes à dépression sensiblement adjacentes et alignées selon la direction de transfert, l'une desdites têtes à dépression étant au moins partiellement en vis à vis des moyens de séparation de prises doubles.

La mise en oeuvre de plusieurs zones de dépression permet ainsi de maintenir l'objet plat pris en charge par le préhenseur le plus longtemps possible dans son cheminement devant le dispositif et donc d'éviter son froissement.

Dans une forme préférée de réalisation d'un préhenseur selon l'invention comprenant en outre des moyens pour générer sur sa face de préhension une zone à faible dépression et fort débit, les têtes à dépression adjacentes sont disposées entre lesdits moyens de génération à faible dépression et l'extrémité de ladite face de préhension à proximité des moyens de séparation de prises doubles.

Suivant un autre aspect de l'invention, il est proposé un dispositif de dépilage d'objets plats comprenant des moyens d'approvisionnement, un préhenseur d'objets plats selon l'invention, des moyens séparateurs de prises doubles et des moyens de transfert, caractérisé en ce que le préhenseur comprend au moins deux têtes à dépression disposées parallèlement à la direction de transfert.

D'autres particularités et avantages de l'invention apparaîtront encore dans la description ci-après. Aux dessins annexés donnés à titre d'exemples non limitatifs :
- la figure 1 est une vue d'ensemble d'un dispositif de dépilage d'objets plats équipé d'un préhenseur selon l'invention ; et
- la figure 2 est une vue de dessus d'un préhenseur d'objets plats selon l'invention.

On va maintenant décrire un dispositif de dépilage d'objets plats équipé d'un préhenseur selon l'invention, en même temps que le fonctionnement de ce préhenseur, en référence aux figures 1 et 2.

Le dispositif de dépilage 10 comprend des moyens d'acheminement, notamment un tapis motorisé 14, un magasin d'approvisionnement 13, un dispositif préhenseur 20 selon l'invention, un dispositif séparateur de prises doubles 24 et un dispositif de transfert 16.

Le dispositif préhenseur 20 comprend une courroie perforée 15 entraînée par des moyens de motorisation (non représentés) autour d'un ensemble de poulies 26-33 dont les axes sont sensiblement parallèles entre eux. Ces axes peuvent, à titre d'exemple non limitatif, être perpendiculaires à la surface du tapis 14 et au fond sensiblement plan du magasin d'approvisionnement 13. Mais on peut également envisager des dispositions où cette perpendicularité n'est pas assurée. Le préhenseur 20 présente sur un côté du magasin d'approvisionnement 13 une face de préhension 2 sensiblement verticale contre laquelle le premier objet plat d'une pile d'objets plats va être plaqué du fait de l'application de forces générées au niveau d'une zone Z₀ à faible dépression et à fort débit. Cette zone Z₀, située sensiblement au centre de la face de préhension 2, est prévue pour attirer le premier pli de la pile de plis située dans le magasin 13. La zone Z₀ a ainsi pour fonction d'aspirer les objets et les mettre au contact de la face de préhension. La faible dépression est générée par un ventilateur 40 situé à l'extérieur du circuit de déplacement de la courroie perforée 15 et fonctionnant de manière permanente.

On considère dans la suite une direction de transfert D représentant la direction de déplacement des plis pris en charge par le préhenseur. Cette direction de transfert représente également la direction de déplacement de la courroie perforée 15 au niveau de la face de préhension 2 du préhenseur. Les notions d'amont et d'aval utilisées dans la suite sont considérées par rapport à la direction de transfert de l'amont vers l'aval.

Deux zones à forte dépression Z₁, Z₂ sont situées en aval de la zone à faible dépression Z₀, tandis qu'une troisième zone à forte dépression Z₃ est située en amont de ladite zone à faible dépression Z₀. Les trois zones à forte dépression sont situées derrière la courroie perforée 15 et sont générées respectivement par trois têtes à dépression 21, 22, 23.

La troisième zone de dépression Z₃ a pour fonction d'assurer un retaquage des plis décalés tandis que les deux première et seconde zones Z₁, Z₂ sont prévues pour entraîner les plis vers le dispositif de transfert 16. Les différentes poulies de renvoi 26-33 sont disposées au sein du préhenseur de façon à contourner la zone à faible dépression Z₀ et à englober les têtes à dépression 21, 22, 23. Il est à noter que les dispositifs de génération de dépression n'ont pas été représentés sur les figures 1 et 2 pour des raisons de simplification. Les techniques usuelles de génération de dépression peuvent être mises en oeuvre dans un préhenseur selon l'invention en fonction des disponibilités énergétiques effectives.

Les deux zones à forte dépression Z₁, Z₂ et la zone de retaquage Z₃ sont à dépression commandée par des électrovalves (non représentés). Ces zones déplacent les objets selon la direction de convoyage.

Les première et seconde zones de dépression Z₁, Z₂ sont de préférence adjacentes et remplissent au mieux l'intervalle séparant la zone à faible dépression de la tête à dépression 24 du séparateur de prises doubles. On garantit ainsi un excellent maintien d'un pli entraîné jusqu'à sa prise en charge par le séparateur de prises doubles 24 et le dispositif de transfert 16.

Les perforations réalisées dans la courroie 15 permettent d'appliquer au premier objet de la pile stockée dans le magasin d'approvisionnement 13 des forces de dépression générées par les différentes têtes à dépression 21, 22, 23. Lorsqu'un objet 1 est saisi par le dispositif préhenseur 20, il est alors déplacé vers le dispositif de transfert 16 par entraînement de la courroie perforée 15 selon la direction de transfert D. La deuxième zone de dépression 22 est de préférence placée au niveau du dispositif séparateur 24 situé sur une paroi 42 opposée à la face de préhension 2 du préhenseur 20, de façon à permettre une compensation au moins partielle des forces de retenue développées par la tête à dépression du dispositif séparateur 24 par des forces de dépression développées au niveau de la deuxième zone de dépression 22. Ceci est très important lorsque c'est un seul pli faiblement rigide qui est en cours de traitement. Grâce à la présence de cette deuxième zone de dépression 22, le pli faiblement rigide passera sans encombre, et notamment sans être froissé, la région du séparateur de prises doubles.

On peut envisager que les organes de motorisation de la courroie perforée 15 soient commandés de sorte que celle-ci est remise en mouvement à chaque dépilage successif selon une rampe de vitesse prédéterminée.

Bien sûr, l'invention n'est pas limitée aux exemples qui viennent d'être décrits et de nombreux aménagements peuvent être apportés à ces exemples sans sortir du cadre de l'invention. Ainsi, on peut envisager un nombre de zones de dépression supérieur à deux en vue d'augmenter encore la progressivité de transfert d'un objet plat faiblement rigide. On peut également prévoir d'autres agencements du circuit de la courroie perforée.

## Revendications

1. Préhenseur d'objets plats (20) comprenant une courroie perforée (15) entraînée par des moyens de motorisation, des moyens de saisie par dépression disposés à l'intérieur de ladite courroie (15), une face de préhension (2) devant laquelle ladite courroie se déplace selon une direction de transfert prédéterminée (D) et prévue pour recevoir le premier objet d'une pile d'objets plats, des moyens de séparation de prises doubles (24) étant disposés sensiblement en vis à vis d'un bord de sortie de ladite face de préhension (2), caractérisé en ce que les moyens de saisie par dépression comprennent au moins deux têtes à dépression (21, 22) sensiblement adjacentes et alignées selon la direction de transfert (D), l'une (22) desdites têtes à dépression étant au moins partiellement en vis à vis des moyens de séparation de prises doubles (24).

2. Préhenseur (20) selon la revendication 1, comprenant en outre des moyens (40) pour générer sur sa face de préhension (2) une zone à faible dépression et fort débit (Z₀), caractérisé en ce que les têtes à dépression adjacentes (21, 22) sont disposées entre lesdits moyens de génération à faible dépression et fort débit (40) et l'extrémité de ladite face de préhension (2) à proximité des moyens de séparation de prises doubles (24).

3. Dispositif de dépilage d'objets plats (10) comprenant des moyens d'approvisionnement (14, 13), un préhenseur d'objets plats (20) selon l'une des revendications 1 ou 2, des moyens séparateurs de prises doubles (24) et des moyens de transfert (16), caractérisé en ce que le préhenseur (20) comprend au moins deux têtes à dépression (22, 21) adjacentes et alignées selon la direction de transfert (D).

## Claims

1. Flat object holding device comprising a perforated belt (15) driven by drive means, suction grasping means inside said belt (15), a holding side (2) across which said belt moves in a predetermined transfer direction (D) and adapted to receive the first object from a stack of flat objects, double pick separator means (24) being disposed substantially facing an exit edge of said holding side (2), characterized in that the suction holding means comprise at least two substantially adjacent suction heads (21, 22) aligned in the transfer direction (D), one (22) of said suction heads at least partly facing the double pick separator means (24).

2. Holding device (20) according to claim 1 further comprising means (40) for generating on its holding side (2) a low suction high flowrate area (Z₀) and characterized in that the adjacent suction heads (21, 22) are disposed between said low suction high flowrate generator means (40) and the end of said holding side (2) adjacent the double pick separator means (24).

3. Flat object unstacking device (10) comprising feed means (14, 13), a flat object holding device (20) according to claim 1 or claim 2, double pick separator means (24) and transfer means, characterized in that the holding device (20) comprises at least two adjacent suction heads (22, 21) aligned in the transfer direction (D).

## Patentansprüche

1. Greifvorrichtung für flache Gegenstände (20) mit einem durch Antriebsmittel mitgenommenen durchbrochenen Band (15), Mitteln zum Ergreifen durch Unterdruck, die innerhalb des Bandes (15) angeordnet sind, einer Greiffläche (2), vor der das Band sich in einer vorgegebenen Transferrichtung (D) bewegt und die vorgesehen ist, um den ersten Gegenstand eines Stapels von flachen Gegenständen aufzunehmen, wobei Mittel zum Trennen von Doppelaufgriffen (24) im wesentlichen gegenüber einer Ausgangskante der Greiffläche (2) angeordnet sind, **dadurch gekennzeichnet**, daß die Mittel zum Ergreifen durch Unterdruck wenigstens zwei Unterdruckköpfe (21, 22) umfassen, die im wesentlichen benachbart und in Transferrichtung (D) ausgerichtet sind, wobei einer (22) der Unterdruckköpfe wenigstens teilweise den Mitteln zum Trennen von Doppelaufgriffen (24) gegenüberliegt.

2. Greifvorrichtung (20) nach Anspruch 1, ferner mit Mitteln (40) zum Erzeugen einer Zone mit geringem Unterdruck und hohem Durchsatz (Z₀) an seiner Greiffläche (2), dadurch gekennzeichnet, daß die benachbarten Unterdruckköpfe (21, 22) zwischen den Mitteln zum Erzeugen von geringem Unterdruck und hohem Durchsatz (40) und dem Ende der Greiffläche (2) in der Nähe der Mittel zum Trennen von Doppelaufgriffen (24) angeordnet sind.

3. Vorrichtung zum Entstapeln von flachen Gegenständen (10) mit Versorgungsmitteln (14, 13), einer Greifvorrichtung für flache Gegenstände (20) nach einem der Ansprüche 1 oder 2, Mitteln zum Trennen von Doppelaufgriffen (24) und Transfermitteln (16), dadurch gekennzeichnet, daß die Greifvorrichtung (20) wenigstens zwei benachbarte und in Transferrichtung (D) ausgerichtete Unterdruckköpfe (22, 21) umfaßt.
